# EUROPÄISCHE PATENTSCHRIFT

(11) **EP 3 116 338 B1**
(45) Veröffentlichungstag und Bekanntmachung des Hinweises auf die Patenterteilung: **03.10.2018**
(21) Anmeldenummer: 15756350.3
(22) Anmeldetag: 14.08.2015
(51) Int. Cl.: A41D 27/24, B29C 65/52, A41B 11/00, D06H 5/00, A41B 9/00, A41B 9/04

(54) **VERFAHREN ZUR HERSTELLUNG EINES BEKLEIDUNGSSTÜCKS**
METHOD FOR PRODUCING AN ARTICLE OF CLOTHING
PROCÉDÉ DE FABRICATION D'UN VÊTEMENT

(30) Priorität: 21.08.2014 DE 102014111939
(43) Veröffentlichungstag der Anmeldung: 18.01.2017
(73) Patentinhaber: NTT New Textile Technologies GmbH, 72336 Balinger (DE)
(72) Erfinder: BAUER, Hans, 72336 Balingen (DE)
(74) Vertreter: Müller, Gottfried
(86) Internationale Anmeldenummer: PCT/EP2015/001680
(87) Internationale Veröffentlichungsnummer: WO 2016/026566

(56) Entgegenhaltungen:
- WO-A1-91/09543
- GB-A- 2 481 867
- JP-A- H01 207 403

## Beschreibung

Die Erfindung bezieht sich auf ein Verfahren zur Herstellung eines Bekleidungsstücks, insbesondere zur Herstellung eines Unterbekleidungs- oder eines Sportbekleidungsstücks.

In der EP 1 275 313 A2 wird ein Verfahren zur Herstellung eines Unterbekleidungs- oder Sportbekleidungsstücks beschrieben, das einen saumfreien Rand aufweist, der durch das Auftragen eines elastischen Mediums und eines entsprechenden Stoffzuschnittes gebildet ist. Hierbei wird ein elastisches Medium im Siebdruck- oder Klebebeschichtungsverfahren in Bahnen auf eine Stofflage des herzustellenden Bekleidungsstücks aufgetragen. Nach dem Abbinden des elastischen Mediums wird das Gewebe innerhalb der Bahn geschnitten, so dass die Außenkontur des Bekleidungsstücks von der geschnittenen Bahn mit elastischem Medium gebildet wird.

Die GB 2481867 A offenbart die Herstellung eines Hosenbundes mit einem umlaufenden Silikonauftrag, der mithilfe eines Roboterarms sowie einer Elastomerdüse aufgetragen wird. Der Roboterarm weist einen zylindrischen Trägerkörper auf, auf den der Hosenbund aufgestülpt wird. Die Elastomerdüse ist ortsfest gehalten. Der Trägerkörper rotiert um seine Längsachse, während Elastomer aus der Elastomerdüse austritt.

Die JP H01 207 403 A offenbart das Aufbringen eines Silikons auf einen Strumpf, Handschuh oder dergleichen mithilfe einer Schablone, in die kleine Öffnungen eingebracht sind, durch die das Silikon auf das Stoffstück punktweise aufgebracht wird.

Zum weiteren Stand der Technik wird auf Giessmann, A.: Substrat- und Textilbeschichtung: Praxiswissen für Textil-, Bekleisungs- und Beschichtungsbetriebe. Berlin [u.a.]: Springer, 2003, S. 42 - 45, DE 39 16 040 C2, DE 10 2006 033 393 A1, DE 199 40 018 A1 und DE 10 2012 216 180 A1 verwiesen.

Der Erfindung liegt die Aufgabe zugrunde, ein in einfacher Weise durchzuführendes und effizientes Verfahren zur Herstellung eines Bekleidungsstücks anzugeben, bei dem ein Elastomer auf eine Stofflage aufgetragen wird.

Diese Aufgabe wird erfindungsgemäß mit den Merkmalen des Anspruches 1 gelöst. Die Unteransprüche geben zweckmäßige Weiterbildungen an.

Mithilfe des erfindungsgemäßen Verfahrens kann ein Bekleidungsstück wie zum Beispiel ein Unterbekleidungs- oder Sportbekleidungsstück hergestellt werden, das mindestens eine Stofflage aufweist und bei dem ein Klebstoff bzw. Elastomer auf die Stofflage aufgebracht ist, welches in das Gewebe der Stofflage eindringt und hierdurch einen elastischen und zugleich dünn ausgebildeten Abschnitt in dem Bekleidungsstück bildet. Bei dem Verfahren handelt es sich um ein Runddruckverfahren, bei dem die Stofflage auf einen zylindrischen Trägerkörper aufgebracht wird und das Auftragen des Elastomers bei rotierendem Trägerkörper erfolgt. Das Rundruckverfahren zeichnet sich durch eine rasche Bearbeitungsweise und durch eine hohe Präzision bei der Auftragung des Elastomers aus.

Die das Elastomer beinhaltende Einheit ist üblicherweise ortsfest in einer Runddruckmaschine angeordnet. Durch die Rotation des zylindrischen Trägerkörpers rotiert auch die auf den Trägerkörper aufgebrachte Stofflage, so dass das Elastomer an verschiedene Stellen auf die Stofflage aufgebracht werden kann. Das Elastomer kann bei laufender Rotation des zylindrischen Trägerkörpers kontinuierlich aufgebracht werden, wodurch sich eine fortlaufende, zusammenhängende Elastomerbahn ergibt, oder, gemäß einer alternativen Ausführung, diskontinuierlich, beispielsweise zum Erzeugen eines punkt-, streifen- oder flächenförmigen, begrenzten Auftrags von Elastomer auf die Stofflage. Gegebenenfalls kann ein Muster mit Elastomer erzeugt werden, beispielsweise ein Streifenmuster oder ein Muster mit punktförmigen Elastomeraufträgen.

Bei einer kontinuierlich aufgetragenen Bahn können sowohl offene als auch geschlossene Elastomerbahnen erzeugt werden. Bei offenen Bahnen handelt es sich um Bahnen mit definiertem Anfangs- und Endpunkt, wohingegen geschlossene Bahnen, beispielsweise kreisförmige oder elliptische Bahnen, keinen derartigen Anfangs- und Endpunkt besitzen.

Die Stofflage besitzt Schlauchform und wird auf den zylindrischen, walzenförmigen Trägerkörper aufgezogen. Das Überstülpen der schlauchförmigen Stofflage auf den Trägerkörper ermöglicht es, eine umlaufende, kontinuierliche Elastomerbahn auf die schlauchförmige Stofflage aufzutragen, wobei sowohl geradlinige als auch nicht-geradlinige, beispielsweise sinusförmige Elastomerbahnen in Betracht kommen. Des Weiteren ist es auch bei schlauchförmigen Stofflagen möglich, in sich geschlossene, nicht-umlaufende Elastomerbahnen aufzubringen, beispielsweise in Kreis- oder Ellipsenform.

Hierbei lassen sich verschiedene Unterbekleidungs- oder Sportbekleidungsstücke herstellen, beispielsweise Slips, Unterhemden, T-Shirts, Büstenhalter oder Strümpfe, bei denen zum Beispiel der Bund oder ein sonstiger Randbereich von einer Elastomerbahn gebildet ist. Zum Beispiel kann ein Slip durch Aufziehen einer schlauchförmigen Stofflage auf den zylindrischen Trägerkörper und das Aufbringen einer kontinuierlichen, geradlinigen Elastomerbahn hergestellt werden, die den saumfreien Bund des Slips bildet. Die Beinausschnitte können ebenfalls von einer Elastomerbahn begrenzt sein, indem eine annähernd runde oder ellipsenförmige Elastomerbahn für jeden Beinausschnitt auf die Stofflage auf dem zylindrischen Trägerkörper aufgebracht wird. Es ist auch möglich eine offene, gekrümmte Elastomerbahn zur Erzeugung beispielsweise von Beinausschnitten auf die Stofflage aufzubringen, wobei gegebenenfalls nach dem Aufbringen des Elastomers und dem Zurechtschneiden Stofflagenabschnitte an definierten Positionen miteinander verbunden werden, beispielsweise im Trägerbeich von Unterhemden oder T-Shirts oder im Schritt- bzw. Zwickelbereich von Slips. Die Verbindung kann auf verschiedene Arten erfolgen, beispielsweise mittels Druckknöpfen, durch Nähte oder dergleichen.

Des Weiteren kann es zweckmäßig sein, nach dem Abbinden des Elastomers die Stofflage innerhalb der Elastomerbahn zurechtzuschneiden, so dass die Elastomerbahn den Randbereich des Bekleidungsstücks, gebildet von der Stofflage, bildet. Beispielsweise wird der Bund eines Slips in der umlaufenden, geradlinigen Elastomerbahn geschnitten, ebenso die Beinausschnitte, so dass das Bekleidungsstück durch das Schneiden innerhalb der Elastomerbahnen seine endgültige Form erhält.

Alternativ zu einer schlauchförmigen Stofflage, die umlaufend auf den zylindrischen Trägerkörper aufgezogen wird, kommen auch flächige, nicht-umlaufende Stofflagen in Betracht, die auf den Trägerkörper aufgesetzt werden. Die Stofflage liegt in diesem Fall flächig vor, beispielsweise in Rechteck- oder Quadratform und kann durch geeignete Maßnahmen auf dem zylindrischen Trägerkörper fixiert werden, beispielsweise durch elektrostatische Aufladung oder auf mechanische Weise wie zum Beispiel nach Art eines Klettverschlusses.

Das Elastomer wird mithilfe einer Schablone auf die Stofflage aufgebracht, in die mindestens eine Ausnehmung für den radialen Durchtritt des Elastomers eingebracht ist. Das Elastomer wird im nicht-abgebundenen Zustand von einer das Elastomer aufnehmenden Einheit wie zum Beispiel einer Tube auf eine Seite der Schablone aufgebracht und tritt durch die Ausnehmung in der Schablone radial bis zur gegenüberliegenden Stofflage auf dem zylindrischen Trägerkörper hindurch.

Gegebenenfalls wird das Elastomer für eine gleichmäßige Verteilung mithilfe einer Rakel oder dergleichen in die Ausnehmung eingestrichen, so dass die Ausnehmung von dem Elastomer gleichmäßig gefüllt ist und entsprechend sich ein gleichmäßiger Elastomerauftrag auf die Stofflage ergibt. Durch die Rotation des Trägerkörpers kommen verschiedene Abschnitte der Stofflage mit dem Elastomer in Berührung und nehmen dieses auf. Das Elastomer dringt in das Gewebe der Stofflage ein, wobei im abgebundenen Zustand das Elastomer vorteilhafterweise nicht über die Oberflächen der Stofflage übersteht, so dass die Stofflage auch im Bereich des aufgebrachten Elastomers die gleiche oder zumindest annähernd gleiche Dicke wie außerhalb der Elastomerbahn aufweist.

Die Form der Elastomerbahn hängt von der Form der Ausnehmung in der Schablone ab. Die Schablone ist vorteilhafterweise in sich eben ausgebildet und weist beispielsweise Rechteckform auf. Die Form der Elastomerbahn im fertigen Bekleidungsstück entspricht der in der Ebene der Schablone liegenden Ausnehmung. Beispielsweise ist es zweckmäßig, für die Erzeugung eines umlaufenden Bundes eines Slips eine geradlinige Ausnehmung in der Schablone vorzusehen, deren Länge dem Umfang des zylindrischen Trägerkörpers und damit auch dem Umfang des Slips entspricht. Die Ausnehmung erstreckt sich, bezogen auf den zylindrischen Trägerkörper, tangential zum Trägerkörper.

Die Schablone wird in Tangentialrichtung über den Trägerkörper hinwegbewegt. Zugleich drehen sich der Trägerkörper und die auf den Trägerkörper aufgebrachte Stofflage, so dass das Elastomer der Ausnehmung in der Schablone folgend auf die Stofflage aufgebracht wird.

Es sind separate Antriebe für die Schablone und den Trägerkörper vorgesehen, wobei die Drehbewegung des Trägerkörpers und die Vorschubbewegung der Schablone synchronisiert sind.

Es kann vorteilhaft sein, in die Schablone mehrere Ausnehmungen einzubringen, durch die das Elastomer in einem dem Verlauf der Ausnehmungen entsprechenden Muster auf die Stofflage aufgebracht wird. Hierdurch ist es insbesondere möglich, in einem einzigen Arbeitsschritt die Stofflage vollständig mit dem gewünschten Elastomermuster bzw. den Elastomerbahnen zu versehen, wofür lediglich maximal eine Umdrehung des Trägerkörpers erforderlich ist.

Alternativ zu einer Schablone, in die Ausnehmungen eingebracht sind, können die Elastomerbahnen auch durch Verstellen der Position eines Elastomerbehälters, in dem das Elastomer aufgenommen ist, bzw. einer Düse am Elastomerbehälter in Tangentialrichtung sowie in Querrichtung erzeugt werden. Die Position des Elastomerbehälters bzw. der Düse wird in zwei Achsrichtungen, die in einer Tangentialebene zum Trägerkörper liegen, so gesteuert, dass die gewünschten Elastomerbahnen auf der rotierenden Stofflage erzeugt werden.

In einer weiteren vorteilhaften Ausführung ist die pro Zeiteinheit austretende Elastomermenge aus dem aufnehmenden Elastomerbehälter einstellbar. Dies ermöglicht es, während des Aufbringens von Elastomerbahnen auf die Stofflage an verschiedenen Stellen eine unterschiedlich große Elastomermenge aufzutragen.

Gemäß noch einer weiteren vorteilhaften Ausführung bilden die Elastomerbahnen in der Stofflage die Außenkontur des herzustellenden Bekleidungsstücks. Die Stofflage wird nach dem Aushärten des Elastomers in den aufgebrachten Elastomerbahnen geschnitten, die die Außenkontur des Bekleidungsstücks bilden.

Das Verfahren zum Aufbringen des Elastomers eignet sich sowohl bei lediglich einer einzelnen Stofflage als auch bei zwei oder mehr übereinanderliegenden Stofflagen, die auf den zylindrischen Trägerkörper ausgespannt sind. Bei zwei oder mehr Stofflagen werden diese über die Elastomerbahnen miteinander verbunden, insbesondere im Bereich der Außenkontur des Bekleidungsstücks, wobei zur Außenkontur beabstandete Mittelbereiche des Bekleidungsstücks entweder frei von Elastomer oder lediglich teilweise mit Elastomer versehen sind, beispielsweise mit Elastomerstreifen oder -punkten.

Gemäß noch einer vorteilhaften Ausführung kann es zweckmäßig sein, das Elastomer mit einem Beflockungsmaterial zu beschichten, beispielsweise mit Baumwollpartikeln, um den Tragekomfort zu verbessern. Das Aufbringen des Beflockungsmaterials erfolgt insbesondere im noch nicht ausgehärteten bzw. abgebundenen Zustand des Elastomers, um ein Anhaften des Beflockungsmaterials am Elastomer und eine dauerhafte Verbindung zwischen Beflockungsmaterial und Elastomer zu unterstützen und zu ermöglichen. Nachdem das Elastomer abgebunden ist, haftet das Beflockungsmaterial dauerhaft und sicher am Elastomer und der Stofflage an.

Weitere Vorteile und zweckmäßige Ausführungen sind den weiteren Ansprüchen, der Figurenbeschreibung und den Zeichnungen zu entnehmen. Es zeigen:
- Fig. 1: in schematischer Darstellung ein Slip, dessen Außenkontur sowohl im Bundbereich als auch im Bereich der Beinausschnitte von Elastomerbahnen gebildet ist,
- Fig. 2: eine Vorrichtung zur Herstellung eines Bekleidungsstücks mit Elastomerbahnen, mit einem rotierenden zylindrischen Trägerkörper zur Aufnahme einer Stofflage und einer tangential über die Stofflage geführten Schablone mit Ausnehmungen zum Durchtritt von Elastomer,
- Fig. 3: eine Draufsicht auf eine Schablone,
- Fig. 4: eine Draufsicht auf eine Schablone in einer Ausführungsvariante.

In den Figuren sind gleiche Bauteile mit gleichen Bezugszeichen versehen.

In Fig. 1 ist ein als Slip ausgeführtes Bekleidungsstück 1 dargestellt, dessen Außenkonturen im Bereich des Bundes sowie der beiden Beinausschnitte jeweils von Elastomerbahnen 2, 3, 4 gebildet sind. Die Elastomerbahnen 2, 3, 4 werden durch Auftragen von Elastomer auf das Gewebe der Stofflage 5 erzeugt, aus der das Bekleidungsstück hergestellt ist. Das Elastomer, beispielsweise ein Silikon, wird im nicht-abgebundenen, fließfähigen Zustand auf die Stofflage aufgetragen und dringt in das Gewebe der Stofflage ein, anschließend erfolgt das Abbinden des Elastomers. Die Stofflage wird im Bereich der Elastomerbahnen 2, 3, 4 nicht oder zumindest nicht signifikant dicker, die Elastizität wird im Bereich der Elastomerbahnen 2, 3, 4 aber erheblich erhöht. Die Elastomerbahnen können bei der Herstellung auf die noch nicht zugeschnittene Stofflage aufgetragen werden, anschließend wird die Stofflage innerhalb der Elastomerbahnen zugeschnitten, wodurch die Außenkonturen des Bekleidungsstückes gebildet werden.

Das Bekleidungsstück kann entweder aus nur einer Stofflage 5 oder aus mindestens zwei aufeinanderliegenden Stofflagen bestehen. Im letztgenannten Fall dienen die Elastomerbahnen auch zur Verbindung der aufeinanderliegenden Stofflagen.

Gegebenenfalls können die Elastomerbahnen 2, 3, 4 mit einem Beflockungsmaterial beschichtet werden, um den Tragekomfort zu verbessern. Das Beflockungsmaterial wird vorteilhafterweise im nicht-abgebundenen Zustand des Elastomers aufgetragen, so dass das Beflockungsmaterial am Elastomer durch Verkleben anhaftet.

In Fig. 2 ist eine Vorrichtung zur Herstellung eines Bekleidungsstücks gemäß Fig. 1 dargestellt. Die Vorrichtung 6 umfasst einen zylindrischen Trägerkörper 7, eine Schablone 8, einen Elastomerbehälter 9 zur Aufnahme von Elastomer 10 und eine Rakel 11.

Die Stirnseite des Elastomerbehälters 9 ist als Düse ausgebildet, über die der Elastomeraustrag erfolgt. Elastomerbehälter 9 und Düse können gegebenenfalls auch als steuerbares Dosiersystem ausgebildet sein, um die pro Zeiteinheit austretende Elastomermenge einstellen zu können.

Die Vorrichtung 6 ist vorteilhafterweise auch mit einem Linearantrieb für die Schablone 8 ausgestattet, die ein tangentiales Verschieben der Schablone 8 bezogen auf den zylindrischen Trägerkörper 7 in Pfeilrichtung 12 ermöglicht. Die Schablone 8 liegt auf der Mantelfläche des zylindrischen Trägerkörpers 7 bzw. der auf den Trägerkörper aufgespannten Stofflage 5 mit Reibung auf, so dass bei einer translatorischen Vorschubbewegung der Schablone 8 in Pfeilrichtung 12 der drehbar gelagerte, walzenförmige Trägerkörper 7 gemäß Pfeil 13 rotiert.

Die Stofflage 5 ist als Stoffschlauch ausgeführt, der auf den Trägerkörper 7 aufgezogen ist. Bei der tangentialen Verschiebebewegung der Schablone 8 in Pfeilrichtung 12 rotiert der Trägerkörper 7 mit der aufgespannten Stofflage 5, so dass über den Umfang alle Bereiche der Stofflage 5 in Kontakt mit der Schablone 8 gelangen.

In die Schablone 8 sind, wie Fig. 3 zu entnehmen, mehrere Ausnehmungen 14, 15, 16 eingebracht, die mit Abstand zum Randbereich der Schablone 8 angeordnet sind und die Schablone 8 vollständig durchdringen. Durch die Ausnehmungen 14, 15, 16 wird Elastomer 10 aus dem Elastomerbehälter 9 hindurchgedrückt, wobei über die Rakel 11 ein gleichmäßiges Verstreichen des Elastomers 10 in den Ausnehmungen 14, 15, 16 in der Schablone 8 erreicht wird. Das Elastomer 10 durchdringt die Schablone 8 und gelangt in Kontakt mit der Stofflage 5 auf der gegenüberliegenden Seite der Schablone, wobei der Auftrag des Elastomers 10 auf die Stofflage 5 der Kontur bzw. Geometrie der Ausnehmungen 14, 15, 16 in der Schablone 8 entspricht.

Die Ausnehmung 14 in der Schablone 8 ist geradlinig ausgebildet und erstreckt sich in Tangentialrichtung, bezogen auf den Umfang des Trägerkörpers 7. Die Länge der Ausnehmung 14 entspricht dem Umfang von Trägerkörper 7 bzw. Stofflage 5 auf dem Trägerkörper 7. Das durch die geradlinige Ausnehmung 14 hindurchtretende Elastomer 10 bildet die Elastomerbahn 2 im Bereich des Bundes des Bekleidungsstücks 1.

Die beiden Ausnehmungen 15 und 16 sind elliptisch ausgebildet und als geschlossene Kurven ausgeführt. Das durch die Ausnehmungen 15 und 16 hindurchtretende Elastomer 10 bildet die randseitigen Elastomerbahnen 3 und 4 an den Beinausschnitten des Bekleidungsstücks 1.

Nach dem Aufbringen des Elastomers mithilfe der Schablone 8 wird die Stofflage 5 nach dem Abbinden des Elastomers vom Trägerkörper 7 abgezogen und im Bereich der Elastomerbahnen 2, 3, 4 ausgeschnitten. Der Schnittverlauf kann hierbei durch die Elastomerbahnen erfolgen, so dass die Außenkontur im Bereich des Bundes und der Beinausschnitte unmittelbar von den Elastomerbahnen gebildet wird.

Gegebenenfalls wird noch vor dem vollständigen Abbinden des Elastomers eine Beflockung mit Beflockungsmaterial durchgeführt.

In Fig. 4 ist eine Schablone 8 in einer Ausführungsvariante dargestellt. Auch gemäß Fig. 4 ist eine geradlinige Ausnehmung 14 in die Schablone 8 eingebracht, die bei einem herzustellenden Slip die den Bund bildende Elastomerbahn auf der Stofflage erzeugt. Des Weiteren sind drei offene, gekrümmte Ausnehmungen 17, 18, 19 in die Schablone 8 eingebracht, die bei einem Slip die Elastomerbahnen im Beinausschnitt bilden. Die Bahn 17 sowie der linke Teil der Bahn 18 bilden hierbei die Beinausschnitte links und rechts im Vorderteil des Slips, der rechte Teil der Ausnehmung 18 sowie die rechte Ausnehmung 19 bilden die Beinausschnitte im Rückenteil des Slips.

Nach Aushärten des Elastomers wird die Stofflage innerhalb der erzeugten Elastomerbahnen ausgeschnitten. Anschließend müssen die beiden Stoffabschnitte, die im Schrittbereich liegen, miteinander verbunden werden, beispielsweise durch Vernähen. Die zu verbindenden Stoffabschnitte entsprechen in der Schablone 8 zum einen dem Übergang von der Ausnehmung 17 zur Ausnehmung 18 und zum andern dem Übergang von der Ausnehmung 18 zur Ausnehmung 19.

## Patentansprüche

1. Verfahren zur Herstellung eines Bekleidungsstücks (1) durch Auftragen eines Elastomers (10) auf das Gewebe mindestens einer Stofflage (5), wobei die Stofflage (5) als Stoffschlauch ausgebildet ist, der auf einen zylindrischen Trägerkörper (7) aufgezogen wird, wobei das Auftragen des Elastomers (10) im Runddruckverfahren bei rotierendem Trägerkörper (7) erfolgt, **dadurch gekennzeichnet, dass** das Elastomer (10) durch mindestens eine Ausnehmung (14, 15, 16) in einer Schablone (8), die tangential über den Trägerkörper (7) hinwegbewegt wird, auf die Stofflage (5) aufgebracht wird, wobei separate Antriebe für die Schablone (8) und den Trägerkörper (7) vorgesehen und die Drehbewegung des Trägerkörpers (7) und die Vorschubbewegung der Schablone (8) synchronisiert sind.

2. Verfahren nach Anspruch 1,
**dadurch gekennzeichnet,**
**dass** mehrere Ausnehmungen (14, 15, 16) in die Schablone (8) eingebracht sind, durch die das Elastomer (10) in einem dem Verlauf der Ausnehmungen (14, 15, 16) entsprechenden Muster auf die Stofflage (5) aufgebracht wird.

3. Verfahren nach Anspruch 1 oder 2,
**dadurch gekennzeichnet,**
**dass** das durch die mindestens eine Ausnehmung (14, 15, 16) in der Schablone (8) aufgebrachte Elastomer (10) der Außenkontur des Bekleidungsstücks (1) entspricht und die Stofflage (5) nach dem Aushärten des Elastomers (10) entlang bzw. innerhalb der Außenkontur geschnitten wird.

4. Verfahren nach einem der Ansprüche 1 bis 3,
**dadurch gekennzeichnet,**
**dass** das Elastomer (10) nach dem Aufbringen mit einem Beflockungsmaterial beschichtet wird.

5. Verfahren nach einem der Ansprüche 1 bis 4,
**dadurch gekennzeichnet,**
**dass** als Elastomer (10) Silikon verwendet wird.

6. Verfahren nach einem der Ansprüche 1 bis 5,
**dadurch gekennzeichnet,**
**dass** das Elastomer (10) nur auf eine einzelne Stofflage (5) aufgebracht wird.

7. Verfahren nach einem der Ansprüche 1 bis 5, **dadurch gekennzeichnet,**
**dass** das Elastomer (10) zwei übereinanderliegende Stofflagen (5) auf den zylindrischen Trägerkörper (7) aufgebracht werden, wobei das aufgetragene Elastomer (10) die beiden Stofflagen (5) verbindet.

8. Verfahren nach einem der Ansprüche 1 bis 7,
**dadurch gekennzeichnet,**
**dass** das Elastomer (10) mithilfe einer Rakel (11) gleichmäßig auf die rotierende Stofflage (5) aufgebracht wird.

9. Verfahren nach einem der Ansprüche 1 bis 8,
**dadurch gekennzeichnet,**
**dass** das Elastomer (10) mit Abstand zum Rand der Stofflage (5) aufgebracht wird.

10. Vorrichtung zur Durchführung des Verfahrens nach einem der Ansprüche 1 bis 9, mit einem zylindrischen Trägerkörper (7) und einer Schablone (8), in die mindestens eine Ausnehmung (14, 15, 16) eingebracht ist und die am Trägerkörper (7) anliegend tangential zum Trägerkörper (7) verschiebbar ist.

## Claims

1. Method for producing an item of clothing (1) by virtue of an elastomer (10) being applied to the fabric of at least one cloth layer (5), wherein the cloth layer (5) is in the form of a cloth tube which is pulled onto a cylindrical carrier body (7), wherein the elastomer (10) is applied by rotary printing as the carrier body (7) rotates, **characterized in that** the elastomer (10) is applied to the cloth layer (5) through at least one aperture (14, 15, 16) in a template (8), which is moved tangentially over the carrier body (7), wherein separate drives are provided for the template (8) and the carrier body (7) and the rotary movement of the carrier body (7) and the advancement movement of the template (8) are synchronized.

2. Method according to Claim 1,
**characterized**
**in that** the template (8) contains a plurality of apertures (14, 15, 16), through which the elastomer (10) is applied to the cloth layer (5) in a pattern which corresponds to the course followed by the apertures (14, 15, 16).

3. Method according to Claim 1 or 2,
**characterized**
**in that** the elastomer (10) applied through the at least one aperture (14, 15, 16) in the template (8) corresponds to the outer contour of the item of clothing (1) and, once the elastomer (10) has cured, the cloth layer (5) is cut along and/or within the outer contour.

4. Method according to one of Claims 1 to 3,
**characterized**
**in that**, once applied, the elastomer (10) is coated with a flocking material.

5. Method according to one of Claims 1 to 4,
**characterized**
**in that** the elastomer (10) used is silicone.

6. Method according to one of Claims 1 to 5,
**characterized**
**in that** the elastomer (10) is applied just to a single cloth layer (5).

7. Method according to one of Claims 1 to 5,
**characterized**
**in that** the elastomer (10) two cloth layers (5) located one above the other are applied to the cylindrical carrier body (7), wherein the elastomer (10) applied connects the two cloth layers (5).

8. Method according to one of Claims 1 to 7,
**characterized**
**in that** the elastomer (10) is applied to the rotating cloth layer (5) uniformly with the aid of a doctor blade (11).

9. Method according to one of Claims 1 to 8,
**characterized**
**in that** the elastomer (10) is applied at a distance from the periphery of the cloth layer (5).

10. Apparatus for implementing the method according to one of Claims 1 to 9, having a cylindrical carrier body (7) and a template (8), which contains at least one aperture (14, 15, 16) and which can be displaced tangentially in relation to the carrier body (7) while butting against the carrier body (7).

## Revendications

1. Procédé de fabrication d'une pièce de vêtement (1) par dépôt d'un élastomère (10) sur le tissu d'au moins une couche d'étoffe (5), dans lequel la couche d'étoffe (5) a la forme d'un tuyau souple en étoffe qui est enfilé sur un corps de support cylindrique (7), dans lequel le dépôt de l'élastomère (10) est effectué par un procédé d'impression en rond avec le corps de support (7) en rotation, **caractérisé en ce que** l'on dépose l'élastomère (10) sur la couche d'étoffe (5) à travers une découpe (14, 15, 16) dans un gabarit (8), qui est déplacé tangentiellement sur le corps de support (7), dans lequel il est prévu des entraînements séparés pour le gabarit (8) et le corps de support (7) et le mouvement de rotation du corps de support (7) et le mouvement d'avancement du gabarit (8) sont synchronisés.

2. Procédé selon la revendication 1, **caractérisé en ce que** plusieurs découpes (14, 15, 16) sont pratiquées dans le gabarit (8), à travers lesquelles on dépose l'élastomère (10) sur la couche d'étoffe (5) selon un motif correspondant au tracé des découpes (14, 15, 16).

3. Procédé selon la revendication 1 ou 2, **caractérisé en ce que** l'élastomère (10) déposé à travers ladite au moins une découpe (14, 15, 16) dans le gabarit (8) correspond au contour extérieur de la pièce de vêtement (1) et on coupe la couche d'étoffe (5) le long ou à l'intérieur du contour extérieur après le durcissement de l'élastomère (10).

4. Procédé selon l'une quelconque des revendications 1 à 3, **caractérisé en ce que** l'on revêt l'élastomère (10) après le dépôt avec un matériau de flocage.

5. Procédé selon l'une quelconque des revendications 1 à 4, **caractérisé en ce que** l'on utilise du silicone comme élastomère (10).

6. Procédé selon l'une quelconque des revendications 1 à 5, **caractérisé en ce que** l'on dépose l'élastomère (10) uniquement sur une seule couche d'étoffe (5).

7. Procédé selon l'une quelconque des revendications 1 à 5, **caractérisé en ce que** l'élastomère (10) l'on dépose sur le corps de support cylindrique (7) deux couches d'étoffe superposées (5), dans lequel l'élastomère déposé (10) relie les deux couches d'étoffe (5)

8. Procédé selon l'une quelconque des revendications 1 à 7, **caractérisé en ce que** l'on dépose l'élastomère (10) uniformément sur la couche d'étoffe en rotation (5) à l'aide d'une racle (11).

9. Procédé selon l'une quelconque des revendications 1 à 8, **caractérisé en ce que** l'on dépose l'élastomère (10) avec une distance par rapport au bord de la couche d'étoffe (5).

10. Dispositif pour la mise en oeuvre du procédé selon l'une quelconque des revendications 1 à 9, avec un corps de support cylindrique (7) et un gabarit (8), dans lequel au moins une découpe (14, 15, 16) est pratiquée et qui peut être déplacé tangentiellement au corps de support (7) en contact avec le corps de support (7).
